# EUROPÄISCHE PATENTSCHRIFT

(11) **EP 1 076 798 B1**
(45) Veröffentlichungstag und Bekanntmachung des Hinweises auf die Patenterteilung: **02.10.2002**
(21) Anmeldenummer: 99929097.6
(22) Anmeldetag: 10.05.1999
(51) Int. Cl.: F25D 3/12

(54) **VORRICHTUNG ZUM EINBRINGEN VON CO2-SCHNEE IN BEHÄLTER ZUR KÜHLUNG DES BEHÄLTERINHALTES ORDER DES BEHÄLTERS**
DEVICE FOR INTRODUCING CO2 SNOW INTO CONTAINERS IN ORDER TO COOL THE CONTENT OF SAID CONTAINERS OR TO COOL THE CONTAINERS THEMSELVES
DISPOSITIF D'INTRODUCTION DE NEIGE CARBONIQUE DANS DES CONTENANTS POUR EN REFROIDIR LE CONTENU OU POUR REFROIDIR CES CONTENANTS EUX-MEMES

(30) Priorität: 08.05.1998 DE 19820588
(43) Veröffentlichungstag der Anmeldung: 21.02.2001
(73) Patentinhaber: Craft Tech GBR, 27574 Bremerhaven (DE)
(72) Erfinder: LÖSCHE, Klaus, D-27580 Bremerhaven (DE); DIRKSEN, Gerhard, D-27570 Bremerhaven (DE); WIESMANN, Ralf, D-27570 Bremerhaven (DE); SIKKEN, Dirk, D-28203 Bremen (DE)
(74) Vertreter: Winkler, Andreas, Dr.
(86) Internationale Anmeldenummer: DE9901437
(87) Internationale Veröffentlichungsnummer: WO99058913

(56) Entgegenhaltungen:
- EP-A- 0 714 606
- WO-A-94/00712
- US-A- 3 861 168
- US-A- 4 415 346
- US-A- 5 657 642

## Beschreibung

Die vorliegende Erfindung betrifft eine Vorrichtung zum Einbringen von CO₂-Schnee in einen Behälter zur Kühlung des Behälterinhalts oder des Behälters, mit einem Behälter, einer CO₂-Schnee-Erzeugungseinrichtung zur Erzeugung von CO₂-Schnee, einer mit der CO₂-Schnee-Erzeugungseinrichtung verbundenen CO₂-Schnee-Injektionseinrichtung mit einem Schneerohr zum Injizieren des erzeugten CO₂-Schnees in den Behälter, einer CO₂-Gas-Separiereinrichtung zur Separierung von CO₂-Gas und CO₂-Schnee im Bereich des Schneerohres und einer CO₂-Gas-Absaugeinrichtung zum Absaugen von separiertem CO₂-Gas, wobei die CO₂-Gas-Separiereinrichtung ein das Schneerohr umgebendes und dazu koaxial angeordnetes Außenrohr umfaßt, das im Bereich der der CO₂-Schnee-Abgabeseite gegenüberliegenden Seite des Schneerohres mit der CO₂-Gas-Absaugeinrichtung verbunden ist. Eine solche Vorrichtung ist z.B aus der US-A-4 415 346 bekannt.

Bei vielen technischen Prozessen muß das zu bearbeitende Gut innerhalb eines bestimmten Bereiches temperiert werden, um eine Schädigung oder schlechtere Verarbeitbarkeit des Gutes zu vermeiden. Durch den Eintrag mechanischer Energie, beispielsweise in Form von Mischen oder Homogenisieren, steigt die Temperatur im Behälter und damit auch des Gutes an. Einige Materialien weisen während des Bearbeitungsprozesses eine geringe Wärmeleitfähigkeit, eine große Schichdicke, eine hohe Viskosität oder andere Eigenschaften auf, die eine direkte Kühlung erfordern. Bei der Herstellung von Teigen in einer Bäckerei sind beispielsweise die Temperaturen in Abhängigkeit von den verschiedenen Gebäckarten im Bereich von 23°C bis 30°C (beispielsweise 24°C +/-0,5°C) möglichst konstant zu halten, um die biologischen, enzymatischen und chemischen Prozesse, die für die Teigbereitung ausschlaggebend sind, unvermindert beherrschen zu können. Selbst Temperaturschwankungen von 1 bis 2°C führen bereits zu signifikant veränderten Produkteigenschaften. Dies liegt unter anderem an dem engen Temperaturoptimum der enthaltenen Enzyme sowie der zugesetzten Backhefe. So ist die Atmungsaktivität und somit die CO₂-Bildungsrate der Hefe direkt von der Prozeßtemperatur abhängig. Auch die Dispersion der Feststoffe, die Gaslöslichkeit, der Gasdruck, die plastischen, elastischen oder viskosen Eigenschaften werden von der Temperatur beeinflußt. Bisher wird zum direkten Kühlen vielfach Wasser in Form von Scherben-, Bruch- oder Chipseis eingesetzt. Diese Kühlmethode hat jedoch eine physikalische Grenze, da durch verstärktes Kühlen stets auch der Wasseranteil im Produkt erhöht wird. Durch den vorgegebenen Wasseranteil im Produkt kann Wasser als Eis maximal in dieser Größenordnung zugesetzt werden. Während in einer Fleischerei während des Prozesses des Kutterns bis zu 100% des zugesetzten Wassers als Eis zugegeben werden, können in einer Bäckerei lediglich 10 bis 20% des zugesetzten Wassers als Eis zugegeben werden, da der restliche Anteil bereits zu Beginn der Teigstrukturierung (Anteigen) als Flüssigkeit vorliegen muß (Quellung, Stabilisierung).

Nicht nur im Lebensmittelbereich sondern auch im Bereich von Pharmaka und Kosmetika setzt eine direkte Kühlung von Rohstoffen, Zwischen- und Endprodukten eine Unbedenklichkeit des Kühlmittels im zu bearbeitenden Gut voraus. Ferner ist es wichtig, daß durch den Kühlprozeß keine Verdünnung oder anderweitige Änderung der Konzentrationen, wie sie bei einer direkten Kühlung mit Wassereis möglich ist, im Gut auftritt. Eine direkte Kühlung mit CO₂-Schnee erfüllt diese Kriterien.

Durch den Einsatz von CO₂-Schnee beim direkten Kühlen des Produktes kann der Energietransport von der Menge des eingesetzten Wasser entkoppelt werden. Da durch die hohe Verdampfungsenthalpie des CO₂ beim Phasenübergang fest/gasförmig (Sublimation) dem Produkt (beispielsweise Teig) sehr viel Energie entzogen wird, ist eine direkte Kühlung mit CO₂-Schnee somit sehr effektiv. Aufgrund einer Anreicherung von CO₂ in der Gasphase kommt es jedoch zu einer Verringerung des Sauerstoffpartialdrucks im Kopfraum des Behälters. Für die Prozesse der oxidativen Festigung des Klebergerüstes durch die Wechselwirkung von Thiol- und Disulfidgruppen z.B. bei der Teigherstellung ist ein bestimmter Sauerstoffpartialdruck notwendig. Durch die Absaugung des gasförmigen CO₂ aus dem Kopfraum kann der notwendige Sauerstoffpartialdruck zur Gewährleistung dieser oxidativen Prozesse eingehalten werden.

Die aus der US-4,415,346 bekannte gattungsgemäße Vorrichtung weist die Nachteile auf, daß nicht in CO₂-Schnee umgewandeltes CO₂ in den Behälter eintreten kann und der Sauerstoffpartialdruck im Kopfraum des Behälters sich nur unzureichend einstellen läßt.

Der Erfindung liegt somit die Aufgabe zugrunde, die bekannte Vorrichtung dahingehend weiterzuentwickeln, daß die vorgenannten Nachteile vermieden, zumindest aber reduziert werden.

Erfindungsgemäß wird diese Aufgabe dadurch gelöst, daß das Außenrohr an der CO₂-Schnee-Abgabeseite des Schneerohres über selbiges in Längsrichtung vorragt.

Dabei kann vorgesehen sein, daß die CO₂-Schneerzeugungseinrichtung eine Zuleitungseinrichtung zur Zuleitung von flüssigem CO₂ und eine Verdampfungseinrichtung zum Verdampfen des flüssigen CO₂ umfaßt.

Günstigerweise ist die Verdampfungseinrichtung im Bereich der der CO₂ -Schnee-Abgabeseite gegenüberliegenden Seite des Schneerohres angeordnet.

Vorteilhafterweise umfaßt die Verdampfungseinrichtung eine Düse.

Günstigerweise enden das Schneerohr und das Außenrohr im Kopfraum des Behälters.

Weiterhin kann vorgesehen sein, daß das Schneerohr und das Außenrohr vertikal angeordnet sind.

Andererseits kann auch vorgesehen sein, daß das Schneerohr und das Außenrohr unter einem derartigen Winkel angeordnet sind, daß der CO₂-Schnee in den Behälter fällt.

Günstigerweise ist das Schneerohr an der CO₂-Schnee-Abgabeseite aufgeweitet. Damit wird ein gleichmäßigeres Austragen des CO₂-Schnees in den Behälter gewährleistet.

Weiterhin kann vorgesehen sein, daß das Außenrohr an seinem an der CO₂-Schnee-Abgabeseite des Schneerohres befindlichen Ende aufgeweitet ist.

Insbesondere kann vorgesehen sein, daß das Schneerohr und/oder das Außenrohr konisch gestaltet ist/sind.

Günstigerweise umfaßt die Absaugeinrichtung einen Ventilator.

Entsprechend einer weiteren besonderen Ausführungsform ist die Vorrichtung gekennzeichnet durch eine Temperaturregeleinrichtung zur Regelung der Temperatur des Behälterinhaltes oder des Behälters selbst durch Injektion einer entsprechenden Menge des CO₂-Schnees.

Insbesondere kann dabei vorgesehen sein, daß die Temperaturregeleinrichtung eine Soll-Temperatur-Eingabeeinrichtung, einen Temperatursensor zur Messung der Ist-Temperatur des Behälterinhaltes, eine Temperaturvergleichseinrichtung zum Vergleichen der Ist-Temperatur mit der Soll-Temperatur sowie eine Ansteuereinrichtung zum Ansteuern eines in der Versorgungsleitung 18 angeordneten Ventils umfaßt.

Eine weitere besondere Ausführungsform der Erfindung ist gekennzeichnet durch eine Sauerstoffpartialdruckregeleinrichtung zur Regelung des Sauerstoffpartialdruckes im Kopfraum des Behälters durch Absaugung einer entsprechenden Menge des CO₂-Gases.

Alternativ kann eine besondere Ausführungsform gekennzeichnet sein durch eine Kohlendioxidpartialdruckregeleinrichtung zur Regelung des Kohlendioxidpartialdruckes im Kopfraum des Behälters durch Messung des Kohlendioxidpartialdruckes und Absaugung einer entsprechenden Menge des CO₂-Gases. Bei dieser Ausführungsform wird gegenüber der Ausführungsform mit Sauerstoffpartialdruckregeleinrichtung der CO₂-Gasanteil direkt gemessen.

Schließlich kann vorgesehen sein, daß der Behälter ein Behälter zum Kneten von Brot- oder Kuchenteig ist.

Der Erfindung liegt die überraschende Erkenntnis zugrunde, daß das gegenüber dem Außenrohr kürzere Schneerohr eine Absaugung des nicht in CO₂-Schnee umgewandelten CO₂ ermöglicht, bevor CO₂-Gas überhaupt in den Behälter eintritt, was eine bessere Überwachung und Einstellung des Sauerstoffpartialdruckes im Kopfraum des Behälters ermöglicht, und ferner eine Verdrängung von Sauerstoff sowie einen Eintrag von CO₂-Gas in das im Behälter befindliche Gut sowie einen Kontakt mit selbigem verhindert. Außerdem weist die erfindungsgemäße Vorrichtung durch den Zyklon-Effekt einen sehr hohen CO₂-Schnee-Erzeugungswirkungsgrad auf, der nahezu dem theoretischen Wirkungsgrad von 60 % entspricht. Die CO₂-Gas-Absaugeinrichtung kann in Kombination mit dem Außenrohr nach der CO₂-Schnee-Injektionsphase auch dazu verwendet werden, das aus dem CO₂-Schnee nachgebildete CO₂-Gas abzusaugen. Die erfindungsgemäße Vorrichtung ermöglicht somit eine besonders gute Kühlung von Reaktionsprozessen mittels des Kältegehalts von CO₂-Schnee, ohne daß das zu kühlende Gut in nennenswertem Maße mit CO₂-Gas in Kontakt kommt und geschädigt wird.

Beispiele für Reaktionsprozesse in der Lebensmittelherstellung, bei denen die erfindungsgemäße Vorrichtung eingesetzt werden kann, sind:
1. Kneten von Weizenteigen: Ein Prozeß, der essentiell aerob und oxidativ sein muß sowie bei dem zusätzlich Reibungswärme abgeführt werden muß (Erreichen einer bestimmten Teigtemperatur, z.B. 24,0° C). Würde CO₂-Gas in den Teig gelangen, könnte unter anderem die notwendige Oxidation der Kleberproteine (die Thiolgruppen im Protein verbleiben im reduzierten Zustand) nicht eintreten und die angestrebte Teigentwicklung stark vermindert sein. Ein entsprechender Teig wäre nicht elastisch, ins Graue verfärbt, und die Qualität des Gebäcks wäre extrem verschlechtert.
2. Fermentationsbrühen: Aerobe Fermentationen (z.B. Hefegewinnung) benötigen Sauerstoff. Gleichzeitig muß als Folge des Stoffwechselgeschehens Wärme abgeführt werden. Gelangt CO₂-Gas in erhöhten Konzentrationen in das Medium, wechselt die Zelle zu einem anaeroben Stoffwechsel mit der Folge, daß sie ihre Vermehrung verlangsamt oder einstellt (Pasteur-Effekt). Die Folgen sind unter Umständen dramatische Ausbeuteverluste an Biomasse. In einem anderen Fall müssen Gärungsansätze von der Gärungstemperatur auf Lagertemperatur oder Verarbeitungstemperatur rasch gekühlt werden (beispielsweise Sauerteig). Die Eintragung überhöhter Mengen von CO₂-Gas in Sauerteig (CO₂-Löslichkeit steigt dramatisch mit niedriger Temperatur) verschlechtert die sensorischen (stickiger Geruch und Geschmack), hygienischen (Gefahr des Wachstums von Anaerobiem) und die rheologischen Eigenschaften (erhöhtes Fließen). Im Falle von Weizensauerteigen werden zusätzlich Oxidationsvorgänge minimiert, wichtige Farbstoffe nicht ausgebildet (Carotinoide) oder Protein-SH-Gruppen an ihrer Oxidation behindert.
3. Obst- und Gemüseprocessing: Geschälte Äpfel oder geschälte Kartoffeln, aber auch Salate (Eisbergsalat etc.) können durch speziell mit CO₂-Schnee gesättigte Wassertauchbäder (Niedrigdruckbehälter) konserviert werden. Dadurch kann ein Einsatz von Konservierungsmitteln (Sulfit etc.) vermieden werden. Ziel ist es einerseits ≥ 7,0 g CO₂/kg Wasser einzutragen und andererseits einen Kühleffekt zu nutzen. Die hohe CO₂-Konzentration ermöglicht sowohl antimikrobielle Effekte (Reduktion der Keimzahl) als auch die Minimierung von enzymatischen Prozessen ("enzymatischen Bräunung" durch Phenoloxidasen) durch O₂-Verdrängung u.a.m. Die notwendige CO₂-Konzentration bei gleichzeitigem Kühleffekt kann durch Trockeneis (CO₂-Schnee) erreicht werden. Die Absaugung von CO₂-Gas ist daher auch für diesen Prozeß erforderlich.
4. Getreidemaischen: In der Mälzerei wird Getreide in Keimkästen oder ähnlichem bei höheren Wassergehalten und höherer Temperatur zur Keimung gebracht (ca. 5 bis 7 Tage). Das Herunterkühlen dieser Maischen auf Weiter-Verarbeitungs- bzw. Lagertemperatur darf nicht den Wassergehalt der Maischen ändern und soll rasch (aufgrund der mikrobiellen Risiken), aber ohne CO₂-Gas möglich sein (um anaerobe Prozesse zu vermeiden, um nachteilige Solubilierungs- oder auch Extraktionsvorgänge, die durch CO₂-Gas in Lösung eintreten, zu vermeiden). In einer ähnlichen Anwendung können sogenannte "Brühstücke" (gekochtes Getreide) in der Bäckerei ohne Änderung der Teigausbeute (Wassergehalt) und ohne CO₂-Gas-Eintragung sehr rasch auf Weiterverarbeitungs- bzw. Lagertemperatur gekühlt werden.
5. Emulgatoren: Die Herstellung von Emulsionen (Wasser in Öl, Öl in Wasser, mehrphasige Emulsionen) erfordert in hohem Maße die Eintragung von mechanischer Energie mit Hilfe spezifischer Homogenisier-Apparate. Die Abführung der Reibungswärme, die Emulgierung bei definierten Temperaturen und aerobe Bedingungen (z.B. 15°C) sind wesentliche Voraussetzungen für die Reaktionsführung. Eine Verdrängung von Luft-Sauerstoff während der Reaktionsführung durch CO₂-Gas würde die Reaktivitäten an den Phasengrenzflächen verändern und das Emulgierziel gefährden.
6. Fleischbrät: Die Herstellung eines Fleischbräts erfolgt im Kutter. Für diesen Prozeß müssen große Summen an Reibungswärme (Zerkleinerungsarbeit) abgeführt werden und andererseits muß bei niedriger Temperatur (z.B. +4°C) gearbeitet werden (hygienische Aspekte, technologische Gründe). Die Eintragung von CO₂-Gas hingegen (CO₂-Löslichkeit in wasserhaltiger und proteinreicher Wurstmasse ist unerwünscht und führt zu hygienischen, technologischen (Konsistenz etc.) und sensorischen Nachteilen.

Die erfindungsgemäße Vorrichtung kann auch sehr gut bei der Aufrechterhaltung der Kühlkette beim Transport von Lebensmitteln und anderen empfindlichen Materialien behilflich sein. Mit Hilfe der nicht ortsfesten Vorrichtung kann beispielsweise sehr leicht ein geeigneter Isolierbehälter (Container) mit CO₂-Schnee "beschneit" werden. Wird diese am oberen Teil des Containers durchgeführt, findet eine gleichmäßige Verteilung des Schnees von oben bis unten statt, der sich auf den umverpackten Lebensmitteln (Kartons etc.) sehr gleichmäßig verteilt. Dadurch kann die gewünschte Transport- oder Zwischenlagertemperatur von z.B. -18°C über lange Zeit (z.B. 8 Stunden) aufrechterhalten werden. Auch hier ist die aktive Entfernung des "in statu nascendi" entstehenden CO₂-Gases nötig, um ausreichend Arbeitsschutz und Arbeitssicherheit zu gewährleisten (die Anreichung von CO₂-Gas in der Umgebung ist aus Gründen des Arbeitsschutzes intolerabel). Sind unverpackte Lebensmittel im Isolierbehälter zu kühlen und zu transportieren (z.B. offene Sahneprodukte, Bäckereiprodukte mit nicht durchgebackener Füllung ,Backwaren, Wurstwaren etc.), so kann eine Beschneiung mit Trockeneis erfolgen. CO₂-Gas (Wasser sowieso) ist hier zu vermeiden, einerseits, um keine Qualitätsänderung der Produkte zu bekommen (Geschmack, Farbe, etc.) und andererseits um Arbeitsschutz und Arbeitssicherheit einzuhalten.

Weitere Merkmale und Vorteile der Erfindung ergeben sich aus den Ansprüchen und der nachfolgenden Beschreibung, in der ein Ausführungsbeispiel anhand der Zeichnungen im einzelnen erläutert ist. Dabei zeigt:
Fig. 1 eine schematische Darstellung einer Teigknetmaschine mit einer besonderen Ausführungsform der erfindungsgemäßen Vorrichtung in Seitenansicht, wobei der Knetbehälter der Teigknetmaschine transparent dargestellt ist;
Fig. 2 einen Ausschnitt der Teigknetmaschine von Fig. 1, der die besondere Ausführungsform der erfindungsgemäßen Vorrichtung im Detail zeigt;
Fig. 3 die Vorrichtung von Fig. 2 zum Zeitpunkt der CO₂-Schneerzeugung;
Fig. 4 die Vorrichtung von Fig. 2 zum Zeitpunkt des Absaugens von CO₂-Gas aus dem Knetbehälter nach der CO₂-Schnee-Zugabe;
Fig. 5 eine schematische Darstellung einer Teigknetmaschine mit einer weiteren besonderen Ausführungsform der erfindungsgemäßen Vorrichtung in Seitenansicht, wobei der Knetbehälter der Teigknetmaschine transparent dargestellt ist und
Fig. 6 einen Ausschnitt von Fig. 5 im Detail.

Fig. 1 zeigt eine Teigknetmaschine mit einem Knetbehälter 10, einem Behälterdeckel 12 und einem Knetarm 14. Neben dem Knetarm 14 befindet sich eine besondere Ausführungsform der erfindungsgemäßen Vorrichtung 16 zum Einbringen von CO₂-Schnee in den Knetbehälter 10 zur Kühlung eines in dem Knetbehälter 10 befindlichen Brotteiges (nicht gezeigt). Die erfindungsgemäße Vorrichtung 16 weist eine Versorgungsleitung 18 zur Zuleitung von flüssigem CO₂, ein Außenrohr 20 mit einem inneren Schneerohr (nicht gezeigt) zum Injizieren von in der Vorrichtung 16 erzeugtem CO₂-Schnee in den Knetbehälter 10 sowie eine Abgasleitung 22 zum Abführen von CO₂-Gas auf.

Fig. 2 zeigt Einzelheiten der erfindungsgemäßen Vorrichtung 16 von Fig. 1. In dem Außenrohr 20 befindet sich ein koaxial angeordnetes Schneerohr 21, dessen oberes Ende über eine Düse 24 und ein Magnetventil 26 mit der Versorgungsleitung 18 verbunden ist. Das Außenrohr 20 und das Schneerohr 21 sind konisch gestaltet, wobei die Querschnitte des Außen- 20 und des Schneerrohres 21 zur CO₂-Schnee-Abgabeseite des Schneerohres 21 hin zunehmen. Das obere Ende des Außenrohres 20 ist über einen Ventilator 28 mit der Abgasleitung 22 verbunden. Das untere Ende des Außenrohres 20 ragt in Längsrichtung über das Schneerohr 21 vor.

Fig. 3 zeigt die erfindungsgemäße Vorrichtung während der Erzeugung von CO₂-Schnee. Über die Versorgungsleitung 18 und eine entsprechende Ansteuerung des Magnetventils 26 wird flüssiges CO₂ durch die Düse 24 in das Schneerohr 21 injiziert. Durch Entspannung ändert sich der Aggregatzustand des flüssigen CO₂ und es entsteht CO₂-Schnee (durch Flocken gekennzeichnet) und CO₂-Gas (durch schwarze Punkte gekennzeichnet). Der CO₂-Schnee dient zum direkten Kühlen des Brotteiges, indem er sedimentiert und Wärme aus dem Knetbehälter 10 und dem darin befindlichen Brotteig aufnimmt. Bei diesem Wärmeübergang tritt der CO₂-Schnee in die gasförmige Phase über. Das CO₂-Gas, das gleichzeitig mit der Erzeugung des CO₂-Schnees aus dem Schneerohr 21 austritt, wird von dem Ventilator 28 in der durch die Pfeile gekennzeichneten Absaugrichtung angesaugt und über die Abgasleitung 22 abgeführt.

Fig. 4 zeigt die Absaugung des durch den Kühlvorgang entstehenden CO₂-Gases nach Beendigung der CO₂-Schnee-Injektion in den Behälter mittels des Ventilators 28 in der durch die Pfeile gekennzeichneten Absaugrichtung.

Eine Temperaturregeleinrichtung (nicht gezeigt) zur Regelung der Temperatur des Behälterinhalts regelt durch Messung der Temperatur des Behälterinhalts und eine entsprechende Ansteuerung des Magnetventils 26 und damit der Menge von zugegebenem CO₂-Schnee die Temperatur des zu kühlenden Gutes im Bereich von -30°C und 60°C. Mittels einer Sauerstoffpartialdruckregeleinrichtung (nicht gezeigt) wird der Sauerstoffpartialdruck im Kopfraum des Knetbehälters 10 durch Messung des Sauerstoffpartialdruckes und entsprechende Ansteuerung des Ventilator 28 und damit Absaugung einer entsprechenden Menge des CO₂-Gases geregelt.

Fig. 5 zeigt eine schematische Darstellung einer Teigknetmaschine mit einer weiteren besonderen Ausführungsform der erfindungsgemäßen Vorrichtung in Seitenansicht, wobei der Knetbehälter der Teigknetmaschine transparent dargestellt ist Die Teigknetmaschine weist einen Knetbehälter 10, einen Behälterdeckel 12 und einen Knetarm 14 auf. Die besondere Ausführungsform der erfindungsgemäßen Vorrichtung 16 zum Einbringen von CO₂-Schnee in den Knetbehälter 10 zur Kühlung des Teiges ist ein integraler Bestandteil eines Schaltkastens 30 (siehe Fig. 6) für eine zentrale Steuerungseinheit der Teigknetmaschine. Die Vorrichtung 16 weist eine Versorgungsleitung 18 zur Zuleitung von flüssigem CO₂ aus einem CO₂-Behälter 19, ein Außenrohr 20 mit einem inneren Schneerohr 21 zum Injizieren von in der Vorrichtung 16 erzeugtem CO₂-Schnee in den Knetbehälter 10 sowie eine Abgasleitung 22 zum Abführen von CO₂-Gas auf. Die Zufuhr von flüssigem CO₂ wird über ein Magnetventil 26 ermöglicht bzw. verhindert. Die CO₂-Schneebildung wird durch eine Düse 24 in Form einer Vollstrahldüse bewirkt. Ein Bedienungsfeld 32 dient zur Anzeige der Soll- bzw. Ist-Temperatur des Teiges sowie zur Sollwerteinstellung derselben. Über einen Temperatursensor 34 in Form einer Infrarot-Temperatur-Sonde wird die Ist-Temperatur des Teiges während des Knetens erfaßt. Fig. 6 zeigt diese vorgenannten Details.

Für eine effiziente Funktion der Vorrichtung 16 muß diese auf dem Behälterdeckel 12 des Knetbehälters 10 in der Weise angebracht werden, daß das Außenrohr 20 mit seinen Abmessungen in den Knetbehälter 10 hineinragt. Das Außenrohr 20 darf hierbei nicht mit dem Knetarm 14 in Berührung kommen. Der Temperatursensor 34 sollte an dem Behälterdeckel 12 bzw. dem Außenrohr 20 derart montiert werden, daß er mit seinem Infrarotstrahl nur die Oberfläche des Teiges und nicht diejenige des Knetarmes 14 bzw. des Knetbehälters 10 erreicht. Dies muß auch bei minimaler Befüllung des Knetbehälters 10 gewährleistet sein. Ferner darf der Temperatursensor 34 nicht mit dem Teig in Berührung kommen.

Die prozeßgesteuerte Teigkühlung während des Knetens läuft wie folgt ab: Über den Temperatursensor 34 wird die Temperatur des Teiges (Ist-Temperatur) während des Knetens ständig erfaßt. Die Ist-Temperatur wird mit der gewünschten Teigtemperatur (Soll-Temperatur) verglichen, welche zu Beginn des Knetprozesses über das Bedienfeld 32 eines Relais (nicht gezeigt) manuell eingegeben wurde. Das Relais steuert das Magnetventil 26 an. An das Magnetventil 26 wird über die Versorgungsleitung 18 in Form eines Versorgungsschlauches flüssiges CO₂ herangeführt. Bei Überschreitung der Soll-Temperatur wird durch das Relais das Magnetventil 26 geöffnet, wobei bei Unterschreitung der Soll-Temperatur das Magnetventil 26 geschlossen bleibt Bei geöffnetem Magnetventil 26 wird somit flüssiges CO₂ über die Düse 24 in das Schneerohr 21 iajiziert, bis die Soll-Temperatur wieder unterschritten wird. Dieser Vorgang wiederholt sich mehrmals, so daß bis zum Knetende die Soll-Temperatur beibehalten wird. Das Schneerohr 21 leitet den aus der Düse 24 austretenden bzw. sich dort bildenden CO₂-Schnee direkt in Knetbehälter 10, während das CO₂-Gas, das schwerer als Luft ist, über das Außenrohr 20 mittels eines Ventilators 28 über eine Abgasleitung 22 entfernt wird. Der zwei Leistungsstufen aufweisende Ventilator wird ebenfalls über das Relais angesteuert. Die erste Stufe des Ventilators zeichnet sich gegenüber der zweiten Stufe des Ventilators durch eine geringere Absaugleistung aus. Der Ventilator wird gleichzeitig mit dem Öffnen des Magnetventils 26 mit geringer Absaugleistung gefahren. Durch die geringe Absaug- leistung wird über das Außenrohr 20 das entstehende CO₂-Gas in der Injektionsphase separiert. Für die Absaugung des aus dem CO₂-Schnee nachgebildeten CO₂-Gases im Knetbehälter 10 schaltet der Ventilator bei gleichzeitig geschlossenem Magnetventil 26 auf die zweite Stufe um. Das separierte CO₂-Gas und das nachgebildete CO₂-Gas werden somit mittels des Ventilators über die Abgasleitung 22 ins Freie geleitet.

Vorteilhafterweise ist die Vorrichtung 16 über die zentrale Steuerungseinheit der Teigknetmaschine anzusteuern. Damit läßt sich erreichen, daß die Injektion des CO₂-Schnees erst nach der Mischphase erfolgt Dies ist zweckmäßig, weil sich CO₂-Schnee in der Mischphase nur schlecht im Teig verteilt. Des weiteren kann zeitgleich mit bzw. kurz vor dem Ablauf der Knetzeit die Injektion des CO₂-Schnees beendet werden. Die zweitgenannte Variante gewährleistet auch noch eine Verteilung des kurz vor dem Ablauf der Knetzeit injizierten CO₂-Schnees.

Für die Effektivität der Teigkühlung mittels der erfindungsgemäßen Vorrichtung sind zwei wesentliche Faktoren von essentieller Bedeutung. Zum einen ist diese von der erreichten CO₂-Schneebildungsrate abhängig und zum anderen von der Separation des CO₂-Gases zum Zeitpunkt der CO₂-Schneebildung. Die CO₂-Schneebildungsrate und die Separation sind hierbei von mehreren Faktoren abhängig:
- von den Lagerbedingungen des flüssigen CO₂ im Versorgungstank:
   vorzugsweise bei einer Temperatur um -20°C und bei einem Druck um 19 bar
- Bei der Zufuhr des flüssigen CO₂ vom Versorgungstank zur Düse muß gewährleistet sein, daß keine frühzeitige CO₂-Schneebildung durch Strömungsabriß stattfindet. Dies wird durch die spezifischen Abmessungen des Durchmessers des Versorgungsschlauches, der Nennweite des Magnetventils und der Bohrung der Düse erreicht. Als vorteilhaft haben sich ein Durchmesser des Versorgungsschlauches von 8 mm, eine Nennweite des Magnetventils von 8 mm und eine Bohrung der Düse von 2,1 mm erwiesen.
- Die verwendete Düse zeichnet sich durch die Erzeugung eines geschlossenen Vollstrahls aus und wird in der Fachsprache als Vollstrahldüse bezeichnet.
- Das Verhältnis zwischen der Düsenbohrung und dem Innendurchmesser des Schneerohres, wobei sich eine Bohrung der Düse von 2,1 mm und ein Innendurchmesser des Schneerohres von 40 mm als vorteilhaft erwiesen haben.
- Das Verhältnis zwischen dem Innendurchmesser des Schneerohres und dessen Länge, wobei sich ein Innendurchmesser des Schneerohres von 40 mm und eine Länge des Schneerohres von 460 mm als vorteilhaft erwiesen haben.
- Das Verhältnis zwischen der Länge des Schneerohres und des Außenrohres sowie die Ventilatorleistung regulieren unter anderem die Austrittsgeschwindigkeit des CO₂-Schnees. Vorzugsweise beträgt die Länge des Schneerohres 460 mm, die Länge des Außenrohres 530 mm und ist die Ventilatorleistung bei der Separation gering.

### Bezugszeichenliste

- 10: Knetbehälter
- 12: Behälterdeckel
- 14: Knetarm
- 16: Vorrichtung
- 18: Versorgungsleitung
- 19: CO₂-Behälter
- 20: Außenrohr
- 21: Schneerobr
- 22: Abgasleitung
- 24: Düse
- 26: Magnetventil
- 28: Ventilator
- 30: Schaltkasten
- 32: Bedienungsfeld
- 34: Temperatursensor

## Patentansprüche

1. Vorrichtung zum Einbringen von CO₂-Schnee in einen Behälter zur Kühlung des Behälterinhalts oder des Behälters, mit
- einem Behälter (10),
- einer CO₂-Schnee-Erzeugungseinrichtung zur Erzeugung von CO₂-Schnee,
- einer mit der CO₂-Schnee-Erzeugungseinrichtung verbundenen CO₂-Schnee-Injektionseinrichtung mit einem Schneerohr (21) zum Injizieren des erzeugten CO₂-Schnees in den Behälter,
- einer CO₂-Gas-Separiereinrichtung zur Separierung von CO₂-Gas und CO₂-Schnee im Bereich des Schneerohres (21) und
- einer CO₂-Gas-Absaugeinrichtung zum Absaugen von separiertem CO₂-Gas,
wobei
die CO₂-Gas-Separiereinrichtung ein das Schneerohr (21) umgebendes und dazu koaxial angeordnetes Außenrohr (20) umfaßt, das im Bereich der der. CO₂-Schnee-Abgabeseite gegenüberliegenden Seite des Schneerohres mit der CO₂-Gas-Absaugeinrichtung verbunden ist, **dadurch gekennzeichnet, daß** das Außenrohr (20) an der CO₂-Schnee-Abgabeseite des Schneerohres (21) über selbiges in Längsrichtung vorragt.

2. Vorrichtung nach Anspruch 1, **dadurch gekennzeichnet, daß** die CO₂-Schnee-Erzeugungseinrichtung eine Zuleitungseinrichtung (18) zur Zuleitung von flüssigem CO₂ und eine Verdampfungseinrichtung zum Verdampfen des flüssigen CO₂ umfaßt.

3. Vorrichtung nach Anspruch 2, **dadurch gekennzeichnet, daß** die Verdampfungseinrichtung im Bereich der der CO₂-Schnee-Abgabeseite gegenüberliegenden Seite des Schneerohres (21) angeordnet ist.

4. Vorrichtung nach Anspruch 2 oder 3, **dadurch gekennzeichnet, daß** die Verdampfungseinrichtung eine Düse (24) umfaßt.

5. Vorrichtung nach einem der vorangehenden Ansprüche, **dadurch gekennzeichnet, daß** das Schneerohr (21) und das Außenrohr (20) im Kopfraum des Behälters (10) enden.

6. Vorrichtung nach einem der vorangehenden Ansprüche, **dadurch gekennzeichnet, daß** das Schneerohr (21) und das Außenrohr (20) vertikal angeordnet sind.

7. Vorrichtung nach einem der Ansprüche 1 bis 5, **dadurch gekennzeichnet, daß** das Schneerohr (21) und das Außenrohr (20) unter einem derartigen Winkel angeordnet sind, daß der CO₂-Schnee in den Behälter (10) fällt.

8. Vorrichtung nach einem der vorangehenden Ansprüche, **dadurch gekennzeichnet, daß** das Schneerohr (21) an der CO₂-Schnee-Abgabeseite aufgeweitet ist.

9. Vorrichtung nach einem der vorangehenden Ansprüche, **dadurch gekennzeichnet, daß** das Außenrohr (20) an seinem an der CO₂ -Schnee- Abgabeseite des Schneerohres (21) befindlichen Ende aufgeweitet ist.

10. Vorrichtung nach Anspruch 8 oder 9, **dadurch gekennzeichnet, daß** das Schneerohr (21) und/oder das Außenrohr (20) konisch gestaltet ist/sind.

11. Vorrichtung nach einem der vorangehenden Ansprüche **gekennzeichnet**, daß die Absaugeinrichtung einen Ventilator (28) umfaßt.

12. Vorrichtung nach einem der vorangehenden Ansprüche, **gekennzeichnet durch** eine Temperaturregeleinrichtung zur Regelung der Temperatur des Behälterinhaltes oder des Behälters (10) selbst **durch** Injektion einer entsprechenden Menge des CO₂-Schnees.

13. Vorrichtung nach Anspruch 12, **dadurch gekennzeichnet, daß** die Temperaturregeleinrichtung eine Soll-Temperatur-Eingabeeinrichtung, einen Temperatursensor (34) zur Messung der Ist-Temperatur des Behälterinhaltes, eine Temperaturvergleichseinrichtung zum Vergleichen der Ist-Temperatur mit der Soll-Temperatur sowie eine Ansteuereinrichtung zum Ansteuern eines in der Versorgungsleitung 18 angeordneten Ventils umfaßt.

14. Vorrichtung nach einem der vorangehenden Ansprüche, **gekennzeichnet durch** eine Sauerstoffpartialdruckregeleinrichtung zur Regelung des Sauerstoffpartialdruckes im Kopfraum des Behälters (10) **durch** Messung des Sauerstoffpartialdruckes und Absaugung einer entsprechenden Menge des CO₂-Gases.

15. Vorrichtung nach einem der Ansprüche 1 bis 13, **gekennzeichnet durch** eine Kohlendioxidpartialdruckregeleinrichtung zur Regelung des Kohlendioxidpartialdruckes im Kopfraum des Behälters (10) **durch** Messung des Kohlendioxidpartialdruckes und Absaugung einer entsprechenden Menge des CO2-Gases.

16. Vorrichtung nach einem der vorangehenden Ansprüche, **dadurch gekennzeichnet, daß** der Behälter (10) ein Behälter zum Kneten von Brot- oder Kuchenteig ist.

## Claims

1. Apparatus for introducing dry ice into a container for cooling the container contents or the container, with
- a container (10),
- a dry ice production device for producing dry ice,
- a dry ice injection device connected to the dry ice production device and with a dry ice pipe (21) for injecting the produced dry ice into the container,
- a CO₂ gas separating device for separating CO₂ gas and dry ice in the region of the dry ice pipe (21), and
- a CO₂ gas suction extraction device for suction extraction of separated CO₂ gas,
wherein
the CO₂ gas separating device comprises an outer pipe (20) surrounding the dry ice pipe (21) and disposed coaxially thereto, said outer pipe (20) being connected to the CO₂ gas suction extraction device in the region of that side of the dry ice pipe which is remote from the dry ice delivery side, **characterised in that** the outer pipe (20) projects longitudinally beyond the dry ice pipe (21) at the dry ice delivery side thereof.

2. Apparatus according to claim 1, **characterised in that** the dry ice production device comprises a feed device (18) for feeding liquid CO₂ and an evaporating device for evaporating the liquid CO₂.

3. Apparatus according to claim 2, **characterised in that** the evaporating device is disposed in the region of that side of the dry ice pipe (21) which is remote from the dry ice delivery side.

4. Apparatus according to claim 2 or 3, **characterised in that** the evaporating device comprises a nozzle (24).

5. Apparatus according to any one of the preceding claims, **characterised in that** the dry ice pipe (21) and the outer pipe (20) terminate in the head chamber of the container (10).

6. Apparatus according to any one of the preceding claims, **characterised in that** the dry ice pipe (21) and the outer pipe (20) are disposed vertically.

7. Apparatus according to any one of claims 1 to 5, **characterised in that** the dry ice pipe (21) and the outer pipe (20) are disposed at an angle such that the dry ice drops into the container (10).

8. Apparatus according to any one of the preceding claims, **characterised in that** the dry ice pipe (21) is widened at the dry ice delivery side.

9. Apparatus according to any one of the preceding claims, **characterised in that** the outer pipe (20) is widened at its end situated at the dry ice delivery side of the dry ice pipe (21).

10. Apparatus according to claim 8 or 9, **characterised in that** the dry ice pipe (21) and/or the outer pipe (20) is/are conical.

11. Apparatus according to any one of the preceding claims, **characterised in that** the suction extraction device comprises a fan (28).

12. Apparatus according to any one of the preceding claims, **characterised by** a temperature control device for controlling the temperature of the container contents or of the container (10) itself by injection of an appropriate quantity of dry ice.

13. Apparatus according to claim 12, **characterised in that** the temperature control device comprises a set-temperature inputting device, a temperature sensor (34) for measuring the actual temperature of the container contents, a temperature comparison device for comparing the actual temperature and the set-temperature, and an actuating device for actuating a valve disposed in the supply line (18).

14. Apparatus according to any one of the preceding claims, **characterised by** an oxygen partial pressure control device for controlling the oxygen partial pressure in the head chamber of the container (10) by measuring the oxygen partial pressure and suction extraction of a corresponding quantity of the CO₂ gas.

15. Apparatus according to any one of claims 1 to 13, **characterised by** a carbon dioxide partial pressure control device for controlling the carbon dioxide partial pressure in the head chamber of the container (10) by measuring the carbon dioxide partial pressure and suction extraction of a corresponding quantity of the CO₂ gas.

16. Apparatus according to any one of the preceding claims, **characterised in that** the container (10) is a container for the kneading of bread or cake dough.

## Revendications

1. Dispositif destiné à l'introduction de la neige carbonique dans un récipient afin de réfrigérer le contenu du récipient ou le récipient, comprenant
- un récipient (10),
- un générateur de neige carbonique pour la génération de la neige carbonique,
- une installation d'injection de neige carbonique qui est liée au générateur de neige carbonique et qui présente un tuyau à neige (21) destiné à l'injection de la neige carbonique générée dans le récipient,
- une installation de séparation de gaz carbonique destinée à la séparation du gaz carbonique et de la neige carbonique dans la zone du tuyau à neige (21) et
- une installation d'aspiration de gaz carbonique destinée à l'aspiration du gaz carbonique séparé,
dans lequel
l'installation de séparation de gaz carbonique comprend un tuyau extérieur (20) entourant le tuyau à neige (21) et étant disposé coaxialement à celui-ci, qui est lié à l'installation d'aspiration de gaz carbonique au niveau d'une zone située du côté opposé à l'extrémité où la neige carbonique est libérée, **caractérisé en ce que** le tuyau extérieur (20) dépasse le tuyau à neige à son extrémité où la neige carbonique est libérée.

2. Dispositif selon la revendication 1, **caractérisé en ce que** le générateur de neige carbonique comprend une installation d'alimentation (18) destinée à l'alimentation en CO₂ liquide et une installation d'évaporation destinée à l'évaporatio du CO₂ liquide.

3. Dispositif selon la revendication 2, **caractérisé** en ce l'installation d'évaporation est disposé dans la zone située du côté opposé à l'extrémité du tuyau à neige où la neige carbonique est libérée.

4. Dispositif selon la revendication 2 ou 3, **caractérisé en ce que** l'installation d'évaporation comprend une buse (24).

5. Dispositif selon une quelconque des revendications précédentes, **caractérisé en ce que** le tuyau à neige (21) et le tuyau extérieur (20) se terminent dans la partie supérieure du récipient (10).

6. Dispositif selon une quelconque des revendications précédentes, **caractérisé en ce que** le tuyau à neige (21) et le tuyau extérieur (20) sont disposés verticalement.

7. Dispositif selon une quelconque des revendications 1 à 5, **caractérisé en ce que** le tuyau à neige (21) et le tuyau extérieur (20) sont disposés en formant un angle permettant à la neige carbonique de tomber dans le récipient (10).

8. Dispositif selon une quelconque des revendications précédentes, **caractérisé en ce que** l'extrémité du tuyau à neige (21) destinée à la sortie de la neige carbonique est évasé.

9. Dispositif selon une quelconque des revendications précédentes, **caractérisé en ce que** le tuyau extérieur (20) est évasé à son extrémité située au niveau de l'extrémité du tuyau à neige (21) destinée à la sortie de la neige carbonique.

10. Dispositif selon la revendication 8 ou 9, **caractérisé en ce que** le tuyau à neige (21) et/ou le tuyau extérieur (20) présentent une forme conique.

11. Dispositif selon une quelconque des revendications précédentes, **caractérisé en ce que** l'installation d'aspiration comprend un ventilateur (28).

12. Dispositif selon une quelconque des revendications précédentes, **caractérisé par** une installation thermorégulatrice destinée à la régulation de la température du contenu du récipient ou du récipient (10) même, au moyen d'une injection d'une quantité appropriée de neige carbonique.

13. Dispositif selon la revendication 12, **caractérisé en ce que** l'installation thermorégulatrice comprend une installation d'entrée de température théorique, un détecteur de température (34) destiné à la mesure de la température réelle du contenu du récipient, une installation de comparaison de la température destinée à la comparaison de la température réelle et la température théorique, ainsi qu'une installation de commande pour commander une buse située dans la conduite d'alimentation (18).

14. Dispositif selon une quelconque des revendications précédentes, **caractérisé par** une installation de régulation de la pression partielle d'oxygène, destinée à la régulation de la pression partielle de l'oxygène dans la partie supérieure du récipient (10), au moyen d'une mesure de la pression partielle d'oxygène et d'une aspiration du gaz carbonique en qu'antité appropriée.

15. Dispositif selon une quelconque des revendications 1 à 13, **caractérisé par** une installation de régulation de la pression partielle de dioxyde de carbone, destinée à la régulation de la pression partielle du dioxyde de carbone dans la partie supérieure du récipient (10), au moyen d'une mesure de la pression partielle de dioxyde de carbone et d'une aspiration du gaz carbonique en quantité appropriée.

16. Dispositif selon une quelconque des revendications précédentes, **caractérisé en ce que** le récipient (10) est un récipient destiné à pétrir la pâte de pain ou de gâteau.
